# EUROPÄISCHE PATENTSCHRIFT

(11) **EP 0 481 203 B1**
(45) Veröffentlichungstag und Bekanntmachung des Hinweises auf die Patenterteilung: **27.04.1994**
(21) Anmeldenummer: 91114783.3
(22) Anmeldetag: 03.09.1991
(51) Int. Cl.: F01P 11/12

(54) **Selbstfahrende Erntemaschine**
Self-propelled harvesting machine
Moissonneuse automotrice

(30) Priorität: 19.10.1990 DE 4033204
(43) Veröffentlichungstag der Anmeldung: 22.04.1992
(73) Patentinhaber: CLAAS OHG, D-33426 Harsewinkel (DE)
(72) Erfinder: Landwehr, Karl-Heinz, W-4501 Hagen (DE)

(56) Entgegenhaltungen:
- EP-A- 0 117 591
- DE-A- 2 604 527

## Beschreibung

Die Neuerung betrifft eine selbstfahrende Erntemaschine mit einem Antriebsmotor, einem Kühler mit Kühlerventilator und einer letzterem zugeordneten Siebeinrichtung zum Zurückhalten von in der angesogenen Kühlluft vorhandenen Schmutzpartikel, wobei der rotierenden Siebeinrichtung im Bereich der Luftansaugseite ein zur Siebeinrichtung zumindest teilweise offenes Sauggehäuse zugeordenet ist, dessen wirksame Saugfläche kleiner ist als die Lufteinlaßfläche der rotierenden Siebeinrichtung.

Aus der Praxis ist ein selbstfahrender Mähdrescher bekannt, der eine rotierende Siebeinrichtung aufweist, die dem Motorkühler und dem Ventilator des Antriebsmotors vorgeordnet ist. Der Zweck einer derartigen rotierenden Siebeinrichtung liegt darin, Schutzpartikel aus der vom Motorventilator angesaugten Luft zurückzuhalten, damit der zwischen Siebeinrichtung und Ventilator angeordnete Wasserkühler nicht mit Staub und Schmutz zusetzt. Um nun aber zu erreichen, daß sich die rotierende Siebeinrichtung selbst nicht mit Staub und Schmutz zusetzt, ist ein Umgehungskanal vorgesehen, der den Kühler umgeht und mit seinem einen offenen Ende direkt vor der Ansaugseite des Ventilators endet und in ein Sauggehäuse mündet, welches auf der Luftzufuhrseite der rotierenden Siebeinrichtung nahe dieser angebaut ist und an seiner der Siebeinrichtung zugewandten Seite offen ist. Auf diese Weise wird erreicht, daß vom Motorventilator Luft über den Umgehungskanal durch das Gehäuse gesaugt wird und durch den Luftstrom die an der Ansaugseite der rotierenden Siebeinrichtung anhaftenden Staub- und Schmutzpartikel abgesaugt werden. Die rotierende Siebeinrichtung bleibt infolgedessen sauber , so daß stets genügend saubere Luft zur Kühlung des Wasserkühlers vom Motorventilator angesogen werden kann. Der Nachteil, so zu verfahren, liegt allerdings darin, daß der durch das Reinigungsgehäuse von der Außenseite der rotierenden Siebeinrichtung abgezogene mit Verunreinigungen durchsetzte Luftstrom direkt in den Motorraum geblasen wird und diesen verschmutzt. Der Schmutz primär ist hier nicht der ausschlaggebende Faktor, sondern vielmehr die durch den von der Motorwärme getrockneten Staub hervorgerufene Brandgefahr. Es wurde auch schon vorgeschlagen, die angesogene verschmutzte Luft über Luftführungskanäle im Motorraum am Motor vorbeizuführen. Dieser Versuch brachte aber nicht den gewünschten Erfolg, da die Kanäle wegen Mangel an Einbauraum nur relativ klein im Durchmesser gehalten werden konnten, so daß keine ausreichende Abfuhr der verschmutzten Luft gewährleistet war.

Aus EP-A-0 117 591 ist eine gattungsgemäße Erntemaschine bekannt, bei der sich and der Siebeinrichtung absetzende Schmutzpartikel durch eine Öffnung einem Stroh führenden Kanal zugeführt werden.

Der Neuerung liegt, ausgehend von einer derartigen Erntemaschine das Problem zugrunde, die sich an der Ansaugseite einer rotierenden Siebeinrichtung eines Häckslers absetzenden Schmutzpartikel abzusaugen und so abzuleiten, daß weder Verunreinigungen der Erntemaschine noch Brandgefahr durch sich festsetzenden Verunreinigungen entstehen, ohne komplizierte und teure Luftleitsysteme im inneren des Motorraumes wegen des geringen vorhandenen Einbauraums hierfür vorsehen zu müssen. Das wird neuerungsgemäß dadurch erreicht, daß die Erntemaschine ein an sich bekannter Häcksler mit in seinem Auswurfschacht angeordneten Nachbeschleuniger ist, wobei das der rotierenden Siebeinrichtung zugeordnete Sauggehäuse über eine Leitung mit der Saugseite des Nachbeschleunigers verbunden ist, wobei beispielsweise die rotierende Siebeinrichtung zwischen dem Motorraum und der Leitung angeordnet ist. In diesem Fall gestaltet sich zum einen die Verbindung vom Nachbeschleuniger zur rotierenden Siebeinrichtung sehr einfach und zum anderen gelangt der Luftstrom direkt über das Ausfallrohr ins Freie, ohne irgendwelche Maschinenteile mit Staub zu belasten.

Im folgenden soll die Erfindung anhand eines Ausführungsbeispiels und zweier dieses schematisch darstellender Figuren näher erläutert werden. Dabei zeigt:
- Fig. 1: einen selbstfahrenden Feldhäcksler in der Seitenansicht ohne Seitenverkleidung und
- Fig. 2: Einzelheiten des in Fig. 1 dargestellten Feldhäckslers in vergrößerter Darstellung.

Mit 1 ist ein selbstfahrender Feldhäcksler bezeichnet, der in an sich bekannter Weise vordere Guteinzugsorgane 2 aufweist, denen das eigentliche Häckselaggregat 3 nachgeschaltet ist. Das von diesem Häckselaggregat 3 zerkleinerte Gut gelangt zu einem Konditionierwalzenpaar 4, durch welches das Häckselgut zerquetscht wird. Um nun dieses zerquetschte Häckselgut einwandfrei durch den gekrümmten Auswurfkanal 5 beispielsweise auf ein paralell neben dem Feldhäcksler herfahrendes Transportfahrzeug abwerfen zu können, ist in Förderrichtung betrachtet hinter dem Konditionierwalzenpaar 4 ein Nachbeschleuniger 6 vorgesehen. Er besteht im wesentlichen aus einer antreibbaren Achse 7 und ihr zugeordneten Förderleisten 8, wobei die Förderleisten 8 einen Abstand zur Achse 7 aufweisen. Die Förderleisten wirken mechanisch auf das ihnen durch das Konditionierwalzenpaar zugeführte Erntegut ein und schleudern letzteres durch den Auswurfkanal 5 mit genügender Energie nach außen. Der Nachbeschleuniger 6 ist als Teil des Auswurfkanals 5 ausgebildet. An die Saugseite dieses Nachbeschleunigers ist eine Leitung 9 angeschlossen, die mit ihrem anderen Ende an ein GEhäuse 10 angeschlossen ist. Letzteres ist einer rotierenden Siebeinrichtung 11 zugeordnet und bedeckt sowohl einen Teil ihrer Stirnfläche 12 wie auch einen Teil ihres Mantels 13, wobei das Gehäuse an seiner der rotierenden Siebeinrichtung 11 zugewandten Seite ganz offen ist oder zumindest Öffnungen aufweist, so daß Staub und Verunreinigungen über die Leitung 9 abgesaugt werden können. Auf diese Weise ist gewährleistet, daß sich einerseits die rotierende Siebeinrichtung nicht zusetzen kann und andererseits der Motorraum 14 nicht verschmutzt, da die abgesaugten Teilchen mit dem Häckselgut über den Auswurfkanal den Maschinenraum verlassen.

## Patentansprüche

1. Selbstfahrende Erntemaschine mit einem Antriebsmotor, einem Kühler mit Kühlventilator und einer letzterem vorgeordneten Siebeinrichtung (11) zum Zurückhalten von in der angesogenen Kühlluft vorhandenen Schmutzpartikeln, wobei der rotierenden Siebeinrichtung (11) im Bereich der Luftansaugseite ein zur Siebseite zumindest teilweise offenes Sauggehäuse (10) zugeordnet ist, dessen Wirksaugfläche kleiner ist als die Lufteinlaßfläche der rotierenden Siebeinrichtung (11),
**dadurch gekennzeichnet,**
daß die Erntemaschine ein an sich bekannter Häcksler (1) mit in seinem Auswurfschacht (5) angeordnetem und als Gebläse ausgebildeten Nachbeschleuniger (6) ist, wobei das der rotierenden Siebeinrichtung (11) zugeordnete Sauggehäuse (10) über eine Leitung (9) mit der Saugseite des Nachbeschleunigers (6) verbunden ist.

## Claims

1. A self-propelled harvester comprising a drive engine, a radiator with radiator fan and a filter device (11) which is arranged in front of the latter for retaining particles of dirt present in the cooling air which is sucked in, wherein associated with the rotating filter device (11) in the region of the air intake side is a suction housing (10) which is at least partially open to the filter side and the active suction area of which is smaller than the air inlet area of the rotating filter device (11), characterised in that the harvester is a per se known forage harvester (1) with an after-accelerator (6) which is arranged in its discharge duct (5) and which is in the form of a blower, wherein the suction housing (10) associated with the rotating filter device (11) is connected by way of a conduit (9) to the suction side of the after-accelerator (6).

## Revendications

1. Machine de récolte automotrice comprenant un moteur d'entraînement, un dispositif de refroidissement avec un ventilateur de refroidissement et un dispositif de tamisage (11) monté en aval de ce dernier pour retenir les particules de salissures présentes dans l'air de refroidissement aspiré, un carter d'aspiration (10) au moins en partie ouvert étant associé au dispositif de tamisage rotatif (11) dans la région du côté aspiration de l'air, dont la surface d'aspiration active est plus petite que la surface d'admission d'air du dispositif de tamisage rotatif (11), caractérisée en ce que la machine de récolte est constituée sous forme d'un hacheur (1) connu en soi comprenant un accélérateur auxiliaire (6) disposé dans sa colonne d'éjection (5) et constitué sous forme d'une soufflante, le carter d'aspiration (10) qui est associé au dispositif de tamisage rotatif (11) étant relié par une conduite (9) au côté aspiration de l'accélérateur auxiliaire (6).
